# EUROPÄISCHE PATENTSCHRIFT

(11) **EP 0 691 014 B1**
(45) Veröffentlichungstag und Bekanntmachung des Hinweises auf die Patenterteilung: **17.12.1997**
(21) Anmeldenummer: 94910407.9
(22) Anmeldetag: 10.03.1994
(51) Int. Cl.: G07C 15/00, A63F 3/08

(54) **ELEKTRONISCHES KLEINGERÄT**
MINIATURIZED ELECTRONIC APPLIANCE
APPAREIL ELECTRONIQUE MINIATURISE

(30) Priorität: 25.03.1993 EP 93250093; 25.03.1993 DE 9304673 U; 27.10.1993 DE 9316734 U
(43) Veröffentlichungstag der Anmeldung: 10.01.1996
(73) Patentinhaber: Schneider, Philipp J., 20251 Hamburg (DE)
(72) Erfinder: Schneider, Philipp J., 20251 Hamburg (DE)
(74) Vertreter: Patentanwälte Wenzel & Kalkoff
(86) Internationale Anmeldenummer: EP9400754
(87) Internationale Veröffentlichungsnummer: WO9422113

(56) Entgegenhaltungen:
- EP-A- 0 338 936
- EP-A- 0 413 634
- DE-A- 3 222 288
- DE-A- 3 942 909
- DE-A- 4 111 720
- GB-A- 1 515 282
- US-A- 5 069 453
- US-A- 5 073 931
- PATENT ABSTRACTS OF JAPAN vol. 16, no. 388 (M-1297) 18. August 1992 & JP,A,04 128 098

## Beschreibung

Die Erfindung betrifft ein elektronisches Kleingerät, umfassend mindestens eine integrierte Energiequelle, insbesondere Stromversorgung, eine Signalaufnahmeeinheit sowie einen mit letzteter und einem Festwertspeicher (ROM) geschalteten, ein RAM einschließenden Mikroprozessor zur Aufnahme und Auswertung aufgenommener Signale bzw. Daten unter Berücksichtigung von im Kleingerät abgelegten Basis- bzw. Identifikationsdaten, sowie mindestens eine mit dem Mikroprozessor geschaltete Signalabgabekomponente, die bei Übereinstimmung des empfangenen Signals mit den gespeichernen Basis- bzw. Identifikationsdaten mindesten ein Signal erzeugt, wobei das Kleingerät nach Art einer Kleinplatte ausgebildet ist und drahtlos gesendete, mindestens einen Datensatz beinhaltende akustische Signale empfängt.

Ein derartiges elektronisches Kleingerät ist bekannt (DE-OS 41 11 720) und dient dem Auslosen eines Elements oder mehrerer Element aus eine Vielzahl von Elementen. Dabei wird jedem Element jeweils ein Kleingerät zugeordnet; diese vergleicht von einem Sender ausgestrahlte Frequenz-Signale mit im Kleingerät abgelegten, programmierten Indentifikationstönen, deren Frequenzen sich unter den ausgesendeten Frequenzen befinden und erzeugt bei Übereinstimmung ein entsprechendes Signal über einen Signalgeber, so daß das zugehörige Element als ausgewählt identifiziert werden kann. Die Verwendung dieses als Brosche ausgebildeten Kleingerätes beschränks sich jedoch auf die Auswahl eines oder mehrerer Elemente aus einer durch die verwendeten Frequenzen sowie die Anzahl der für die Codierung verwendeten Bits begrenzten Zahl von sich in einem Raum befindenden Elementen. Eine Auswahl von einem oder mehreren Elementen aus einer eine solche Mehrzahl weit übersteigenden Vielzahl sich zudem in unterschiedlichen Räumen bzw. an räumlich weit voneinander getrennten Orten befindenden Elementen ist nicht vorgesehen.

Weiterhin können von diesem Kleingerät keine weiteren Signale bzw. Informationen an den Ausgewählten abgegeben werden. Außerdem ist die Verwendung dieses Kleingerätes ausschließlich auf eine einfache Auswahl oder Auslosung gerichtet. Weitere Anwendungen sind nicht möglich.

Weitere Kleingeräte zur Verwendung bei dem Auslosen eines Elements oder mehrerer Elemente aus einer Vielzahl von Elementen sind aus EP-A-0 338 936 und US-A-5 069 453 bekannt. EP-A-0 338 936 beschreibt ein Gerät, das ein Signal entweder über den Bildschirm eines Fehnsehgerätes oder mittels eines Terminals empfängt, der mit einem externen Server verbunden ist. Die Identifikation des Benutzers sowie die Überprüfung der Gewinne erfolgen über den externen Server. US-A-5 069 453 offenbart ein Gerät, das über ein elektromagnetisches Transmissionsmedium Signale von ein Fernsender empfängt. Das Auslosen des Geräts wird über einen in dem Gerät angeordneten Sender gemeldet.

Demgegenüber liegt der Erfindung die Aufgabe zugrunde, ein Kleingerät der eingangs genannten Art zu schaffen, das neben einer Auswahl einer vorbestimmten Anzahl aus einer Vielzahl sich auch an räumlich weit voneinander getrennten Orten befindenden Kleingeräten zusätzlich weitere Informationen an den Benutzer der ausgewählten Kleingeräte gibt, also von einem lokal begrenzten Spielort unabhängig ist, wobei gleichzeitig ggf. eine Auswahl unter diversen Spielvariationen ermöglicht werden soll.

Diese Aufgabe wird bei einem Kleingerät der eingangs genannten Art dadurch gelöst, daß das Kleingerät nach Art einer Scheckkarte ausgebildet ist und die drahtlos von einem Fernsehgerät gesendeten, mindestens einen Datensatz beinhaltenden akustischen Signale über eine als piezo-electrisches Element ausgebildete Signalaufnahmeeinheit empfängt sowie die empfangenen Signale decodiert dem Mikroprozessor zuleitet und daß dieser die decodierten Signale mit den gespeicherten Basis- bzw. Identifikationsdaten vergleicht und bei vorbestimmter zumindest teilweiser Übereinstimmung des empfangenen Signals mit jenen ein die Aufmerksamkeit des/der Benutzer/s erregendes Signal und zusätzlich ein weiteres, eine Information abgebendes Signal erzeugt, wobei die Signalabgabekomponente mindestens ein optisches Anzeigeelement zur Sichtbarmachung des Information abgebenden Signals bei der vorbestimmten zumindest teilweise Übereinstimmung von empfangenem, decodiertem Signal mit dem gespeicherten Identifikationskennzeichen umfaßt. Somit ist in Erfüllung der Aufgabenstellung ein leicht handhabbares elektronisches Kleingerät geschaffen, mit dem z.B. während Fernsehspielen oder Fernsehshows Gewinner unter den Inhabern der erfindungsgemäßen Kleingeräte bzw. Karten ermittelt werden können. Darüber hinaus können mit dem erfindungsgemäßen Kleingerät wesentlich mehr Elemente bzw. Kleingeräte, auch in millionenhöhe, mit unterschiedlichen Identifikationsmerkmalen erreicht werden, als dies durch die Lösungen des Standes der Technik möglich wäre. Um in preisgünstiger und einfacher Weise möglichst viele, je nach Wunsch und/oder Auftrag zu realisierende Spielvarianten, die in dem Festwertspeicher enthalten sein können, verfügbar zu machen, enthält das an den Mikroprozessor geschaltete oder in ihn integrierte RAM die notwendigen Identifikationskennzeichen und löst über diese die gewünschten Programme in ROM aus.

Vorteilhafterweise kann die Signalabgabekomponenze mindestens ein akustische Anzeigeelement umfassen, so daß die Aufmerksamkeit des Benutzers auf die von der Scheckkarte gesendeten Signale und Informationen leicht und unproblematisch erreicht werden kann.

Bei einem besonders preiswerten elektronischen Kleingerät umfaßt vorzugsweise die Signalabgabekomponente das piezoelektrische Element zur Erzeugung eines Tones und eine LCD-Anzeige zur Sichtbarmachung einer optischen Information. Durch die gleichzeitige Verwendung des piezo-elektrischen Elementes als Signalaufnahmeeineit und als Signalabgabekomponente ist die erfindungsgemäße Karte besonders preiswert bereitzustellen, wobei ohne direkte Verbindung mit einem Fernsehapparat die von diesem gesendeten akustischen Signale empfangen und ausgewertet werden können. Bei Übereinstimmung oder auch teilweiser Übereinstimmung von Signal und Identifikationskennzeichen der Karte erhält der jeweilige Benutzer über das piezo-elektrische Element ein akustisches Signal, wodurch er informiert wird, daß er nach Art einer "Los-Ziehung" einen Treffer gezogen hat. In einem solchen Gewinnfall kann er über die LCD-Anzeige der Karte weitere, optische Informationen erhalten, wie mit diesem Gewinn "umgegangen" werden kann.

Zur Erhöhung der Lebensdauer des als TV-Card ausgebildeten Kleingeräts können als Energiequellen eine einen dem Mikroprozessor zugeordneten RAM versorgende Batterie und mindestens eine den Mikroprozessor versorgende Solarzelle vorgesehen sein. Durch die Versorgung des Mikroprozessors mit einer Solarzelle erübrigt sich die Verwendung eines Ein-/Ausschalters, da der Mikroprozessor bei ausreichender Lichtenergie immer arbeiten kann, während die den RAM dauerversorgende Batterie besonders kostengünstig und bei langer Lebensdauer als Lithium-Batterie bereitgestellt werden kann.

Vorteilhafterweise kann das erfindungsgemäße Kleingerät eine Bestätigungstaste umfassen. Damit können nach Aussendung der akustischen Information im Falle eines Gewinnes die zur Anzeige zu bringenden Informationen gespeichert werden. Es ist auch möglich, die Bestätigungstaste so innerhalb der Schaltung zu integrieren, daß die über die LCD-Anzeige optisch anzeigbaren Informationen durchgeschaltet werden können.

Die Bestätigungstaste kann innerhalb eines bestimmten Zeitintervalls nach Signalisieren der mindestens teilweisen übereinstimmung von gesendetem Datensatz mit abgespeichertem Datensatz betätigbar sein, um die angezeigte optische Information über einen bestimmten Zeitraum zu speichern.

Die erfindungsgemäße Karte kann mindestens eine Löschtaste umfassen, mit der die im RAM abgelegten und über die LCD-Anzeige sichtbar werdenden Informationen gelöscht werden können.

Vorteilhafterweise können zwei Löschtasten vorgesehen sein, die räumlich beabstandet im Kleingerät integriert sind und nur bei gleichzeitiger Betätigung ein Löschen der im RAM abgelegten Informationen bewirken. Somit ist eine versehentliche Löschung der in der Karte abgelegten Informationen weitgehend ausgeschlossen.

In dem erfindungsgemäßen Kleingerät kann zur vereinfachten Auswertung und besserem Empfang ein Verstärker integriert sein.

Um den im gesendeten akustischen Signal übertragenen codierten Datensatz zu erkennen, kann die Karte einen Mehrton-Decodierer umfassen, der mit dem Mikroprozessor geschaltet ist.

Zur Erhöhung der Einsatzvielfalt können in dem Kleingerät mehrere Spielvarianten in einem ROM abgelegt integrierbar sein. So ist es zum Beispiel möglich, daß die LCD-Anzeige bei zumindest teilweiser Übereinstimmung von empfangenem, decodiertem Signal mit dem gespeicherten Identifikationskennzeichen eine Zahlenfolge, insbesondere eine Telefonnummer signalisiert, die es dem Inhaber des Kleingerätes ermöglicht, bei der angegebenen Telefonnummer anzurufen und seine Adresse zwecks der Möglichkeit des Empfangs eines Gewinnes oder ähnliches bekanntzugeben.

Es ist weiterhin möglich, daß bei zumindest teilweiser Übereinstimmung von gesendetem Datensatz mit abgespeichertem Datensatz eine bestimmte Punktzahl zum Sammeln im RAM ablegbar ist. Bei einer bestimmten Anzahl von gesammelten Punkten kann der Karten-Inhaber sich einen Gewinn abholen. Vorteilhafterweise ist die Punktzahl nur nach Betätigen der Bestätigungstaste im RAM ablegbar.

Ein weiteres Spiel kann darin bestehen, daß das vom Fernsehgerät gesendete akustische Signal codiert eine Ziffer und einen bestimmten Platz bzw. eine bestimmte Position auf der LCD-Anzeige enthält und bei entsprechend gefüllter LCD-Anzeige ein Signal ausgelöst wird.

Die erwähnten Informationsformen und Spiele sind beispielhaft. Im Sinne der Erfindung ist es durchaus möglich, weitere Spielformen zu entwickeln und anzuwenden.

Weitere Vorteile und Ausführungsformen oder -möglichkeiten der Erfindung gehen aus der folgenden Beschreibung der in der schematischen Zeichnung dargestellten Ausführungsbeispiele hervor. Es zeigen
- Fig. 1: eine Ansicht auf eine Oberflächenseite des Kleingerätes und
- Fig. 2: ein Signalflußbild eines nach Art einer Scheckkarte ausgebildeten elektronischen Kleingerätes.

Ein als Scheckkarte bzw. Kleinplatte ausgebildetes Kleingerät 1 umfaßt in einer Ausgestaltung der Erfindung an einer Oberflächenseite eine als Signalabgabekomponente 7 fungierende LCD-Anzeige 12 für optische Informationen, ein gleichzeitig als Signalabgabekomponente 7 und als Signalaufnahmeeinheit 8 fungierendes piezo-elektrisches Element 9, Solarzellen 6, eine Bestätigungstaste 10 sowie zwei an unterschiedlichen Randbereichen des Kleingerätes 1 angeordnete Löschtasten 11. Das piezo-elektrische Element 9 kann die von einem Fernsehgerät gesendeten akustischen Signale aufnehmen und in einem Gewinnfall, also bei zumindest teilweisen Übereinstimmung eines im akustischen Signal codierten Datensatzes mit einer im Kleingerät gespeicherten Identifikationsnummer bzw. Basisdaten einen Ton abgeben, um dem Benutzer die Übereinstimmung zu signalisieren.

Die Verknüpfung der in der Karte befindlichen Funktionselemente ist der Fig. 2 zu entnehmen. Danach umfaßt das erfindungsgemäpe Kleingerät 1 einen Mikroprozessor 4 mit einem als ROM ausgebildeten Festwertspeicher 3 und einem RAM 2. Weiterhin sind zwei Stromversorgungen in Form einer Batterie 5 und einer Solarzelle 6, eine optische Signalabgabekomponente 7 in Form der LCD-Anzeige 12 sowie ein sowohl als Signalabgabekomponente 7 als auch als Signalaufnahmeeinheit 8 fungierendes piezo-elektrisches Element 9 zusammengeschaltet. Zur besseren Auswertung der empfangen und gesendeten Signale kann das Kleingerät 1 zusätzlich einen Verstärker 13 umfassen. Zur Decodierung der aufgenommenen codierten akustischen Signale - die als sequentielle Folge von Mehrton- bzw. Mehrfrequenz-Signalen bestehen, wobei in jedem einzelnen Mehrfrequenz-Signal ein Teil der Information, z.B. eine Ziffer, verschlüsselt ist, - sind weiterhin Mehrton-Decodierer 14 in der Karte integriert. Diese decodieren die empfangenen Signale und leiten sie dem Mikroprozessor 4 zu. Im RAM 2 ist ein spezielles, in der Regel nur in geringer Anzahl übereinstimmendes Identifikationskennzeichen gespeichert, so daß das Kleingerät als aktives Element in der Lage ist, akustische Signale zu empfangen, auszuwerten und mit dem eigenen Identifikationskennzeichen zu vergleichen sowie bei zumindest teilweiser Übereinstimmung von empfangenem Signal und abgelegten Identifikationskennzeichen ein akustisches Signal über das piezo-elektrische Element 9 an den Benutzer zu geben. Zusätzlich wird in einem solchen Fall eine optische Information über das als Signalabgabekomponente 7 fungierende LCD-Anzeige 12 ausgegeben. Der RAM 2 wird über die Batterie 6 versorgt, wogegen die Solarzelle 6 den Mikroprozessor 4 versorgt. Dadurch erübrigt sich die Verwendung eins Ein-/Ausschalters.

Das Kleingerät 1 kann insbesondere im Bereich der Fernsehwerbung und Zuschauerinteraktion verwendet werden, wobei es in Form eines Scheckkarten-Rechners von Kunden erworben oder von Firmen, die damit werben wollen, an ihre Kunden verteilt wird. Dazu ist vorgesehen, daß das erfindungsgemäpe Kleingerät ohne direkte elektrische oder elektronische Verbindung in den Bereich des Lautsprechers eines Fernsehgerätes gelegt wird. Sollen nun in einer Werbesendung ein oder mehrere Gewinner von Werbegeschenken, Reisen od.dgl. ermittelt werden, wird vom Sender über dessen Ton-Kanal ein Signal in Form einer Tonfolge ausgesendet, das in verschlüsselter Form ein Identifikationskennzeichen enthält. Alle erfindungsgemäßen Scheckkarten, die diese Tonfolge aus dem Lautsprecher des Fernsehgerätes aufnehmen, decodieren über die Mehrfach-Codierer 14 das übermittelte Signal und vergleichen es mit dem abgelegten Identifikationskennzeichen. Der Ton aus dem Fernsehgerät wird dabei vom piezo-elektrischen Element 9 aufgenommen. Bei Übereinstimmung des gesendeten Signals mit dem jeweiligen Identifikationskennzeichen, wird zuerst über das piezo-elektrische Element 9 ein akustisches Signal abgegeben, das dem Karteninhaber anzeigt, daß er z.B. gewonnen hat. Dieser kann dann an der Scheckkarte die Bestätigungstaste 10 betätigen, wodurch eine optische Information, die über die LCD-Anzeige 12 sichtbar wird, für eine längere Zeit erkennbar bleibt. Es kann z.B. eine Telefonnummer sichtbar werden, die nur dem tatsächlichen Gewinner eine anzuwählende Telefonnummer bekannt gibt. Der Gewinner kann dann die entsprechende Nummer wählen und seine Adresse bekanntgeben oder sich an der Sendung beteiligen. Bedeutsam ist das im Gerät abgelegte Programm, das die gesendeten Tonfolgen erkennen, den Inhalt decodieren, diesen mit dem in der Karte gespeicherten Identifikationskennzeichen vergleichen und bei übereinstimmenden Ergebnis die entsprechenden akustischen Signale und optischen Informationen erzeugen können muß.

Jedes erfindungsgemäpe Kleingerät kann mit verschiedenen Spielarten ausgestattet sein. So kann die Karte z.B. Punkte sammeln, so daß bei einer bestimmten Punktzahl, die jeweils über die Bestätigungstaste 10 abrufbar ist und über die LCD-Anzeige 12 angezeigt wird, ein Gewinn eingelöst werden kann. Dabei wird durch Betätigung beider Löschtasten 11 die im RAM 2 gespeicherte Punktzahl gelöscht, so daß ein neues Spiel beginnen kann.

Es ist z.B. auch möglich, alle Plätze der LCD-Anzeige zu löschen und bei Aussendung einer Werbesendung ein codiertes Signal auszusenden, das eine Ziffer und einen bestimmten Platz innerhalb der LCD-Anzeige 12 beinhaltet. Ein Gewinnfall liegt dann vor, wenn alle Plätze der LCD-Anzeige mit Ziffern besetzt sind.

## Patentansprüche

1. Elektronisches Kleingerät, umfassend mindestens eine integrierte Energiequelle, insbesondere Stromversorgung, eine Signalaufnahmeeinheit sowie einen mit letzterer und einem Festwertspeicher (ROM) geschalteten, ein RAM einSchließenden Mikroprozessor zur Aufnahme und Auswertung aufgenommener Signal bzw. Daten unter Berücksichtigung von im Kleingerät abgelegten Basis- bzw. Identifikationsdaten, sowie mindestens eine mit dem Mikroprozessor geschaltete Signalabgabekomponente, die bei Übereinstimmung des empfangenen Signals mit den gespeicherten Basis- bzw. Identifikationsdaten mindesten ein Signal erzeugt wobei das Kleingerät nach Art einer Kleinplatte ausgebildet ist und drahtlos gesendete, mindestens einen Datensatz beinhaltende akustische Signale empfängt, **dadurch gekennzeichnet,** daß das Kleingerät (1) nach Art einer Scheckkarte ausgebildet ist und die drahtlos von einem Fernsehgerät gesendeten, mindestens einen Datensatz beinhaltenden akustischen Signale über eine als piezo-elektrisches Element (9) ausgebildete Signalaufnahmeeinheit (8) empfängt sowie die empfangenen Signale decodiert dem Mikroprozessor (4) zuleitet, und daß dieser die decodierten Signale mit den gespeicherten Basis- bzw. Identifikationsdaten vergleicht und bei vorbestimmter zumindest teilweiser Übereinstimmung des empfangenen Signals mit jenen ein die Aufmerksamkeit der/des Benutzer/s erregendes Signal und zusätzlich ein weiteres, eine Information abgebendes Signal erzeugt, wobei die Signalabgabekomponente (7) mindestens ein optisches Anzeigeelement (12) zur Sichtbarmachung des Information abgebenden Signals bei der vorestimmten zumindest teilweisen Übereinstimmung von empfangenem, decodiertem Signal mit dem gespeicherten Identifikationskennzeichen umfaßt.

2. Kleingerät nach Anspruch 1, **dadurch gekennzeichnet**, daß die Signalabgabekomponente (7) auch ein akustisches Anzeigeelement umfaßt.

3. Kleingerät nach Anspruch 1 oder 2, **dadurch gekennzeichnet**, daß die Signalabgabekomponenten (7) das piezo-elektrische Element (9) zur Erzeugung eines Tones und eine LCD-Anzeige (12) zur Sichtbarmachung einer optischen Information umfaßt.

4. Kleingerät nach einem der Ansprüche 1 bis 3, **dadurch gekennzeichnet**, daß als Energiequellen eine ein dem Mikroprozessor (4) zugeordnetes RAM (2) versorgende Batterie (5) und mindestens eine den Mikroprozessor (4) versorgende Solarzelle (6) vorgesehen sind.

5. Kleingerät nach Anspruch 4, **dadurch gekennzeichnet**, daß die den Festwertspeicher (3) versorgende Batterie (5) als Lithium-Batterie ausgebildet ist.

6. Kleingerät nach einem der Ansprüche 1 bis 5, **dadurch gekennzeichnet**, daß es mindestens eine Bestätigungstaste (10) umfaßt.

7. Kleingerät nach Anspruch 6, **dadurch gekennzeichnet**, daß die Bestätigungstaste (10) innerhalb eines bestimmten Zeitintervalls nach Signalisieren der mindestens teilweisen Übereinstimmung von gesendetem Datensatz mit abgespeichertem Datensatz betätigbar ist, um die angezeigte optische Information über einen bestimmten Zeitraum zu speichern.

8. Kleingerät nach einem der Ansprüche 1 bis 7, **dadurch gekennzeichnet**, daß es mindestens eine Löschtaste (11) umfaßt.

9. Kleingerät nach Anspruch 8, **dadurch gekennzeichnet**, daß zwei Löschtasten (11) vorgesehen sind, die räumlich beabstandet im Kleingerät (1) integriert sind und bei gleichzeitiger Betätigung ein Löschen der im RAM (3) abgelegten Informationen bewirken.

10. Kleingerät nach einem der Ansprüche 1 bis 9, **dadurch gekennzeichnet**, daß in ihm ein Verstärker (13) integriert ist.

11. Kleingerät nach einem der Ansprüche 1 bis 10, **dadurch gekennzeichnet**, daß es einen Mehrton-Decodierer (14) umfaßt, der mit dem Mikroprozessor (4) geschaltet ist.

12. Kleingerät nach einem der Ansprüche 1 bis 11, **dadurch gekennzeichnet**, daß in ihm mehrere Spielvarianten in einem ROM (3) abgelegt integrierbar sind.

13. Kleingerät nach Anspruch 12, **dadurch gekennzeichnet**, daß die LCD-Anzeige (12) bei zumindest teilweiser Übereinstimmung von empfangenem, decodiertem Signal mit dem gespeicherten Identifikationskennzeichen eine Zahlenfolge, insbesondere eine Telefonnummer signalisiert.

14. Kleingerät nach Anspruch 12, **dadurch gekennzeichnet**, daß bei zumindest teilweiser Übereinstimmung von gesendetem Datensatz mit abgespeichertem Datensatz eine bestimmte Punktzahl zum Sammeln im RAM (2) ablegbar ist.

15. Kleingerät nach Anspruch 14, **dadurch gekennzeichnet** , daß die Punktzahl nach Betätigen der Bestätigungstaste (10) im RAM (2) ablegbar ist.

16. Kleingerät nach Anspruch 12, **dadurch gekennzeichnet**, daß das vom Fernsehgerät gesendete akustische Signal codiert eine Ziffer und einen bestimmten Platz auf der LCD-Anzeige (12) enthält und bei entsprechend gefüllter LCD-Anzeige (12) ein Signal auslöst.

## Claims

1. Miniaturized electronic device comprising at least one integrated energy source, specifically a current source, a signal receiver unit and a microprocessor, which includes a RAM and is connected to the signal receiver unit and to a static memory (ROM), for receiving and evaluating signals or data on consideration of base or identification data stored in the miniaturized device, and at least one signal emitting component, which is connected to the microprocessor and generates at least one signal when the received signal agrees with the stored base or identification data, the miniaturized device being constructed in the form of a miniature plate and receiving wirelessly transmitted acoustic signals which include at least one block of data, characterised in that the miniaturized device (1) is designed in the form of a cheque card and receives the wirelessly transmitted acoustic signals containing at least one block of data from a television apparatus by means of a signal receiving unit (8) formed as a piezoelectric element (9) and feeds the decoded received signals to the microprocessor (4), and that the latter compares the decoded signals with the stored base or identification data and, upon a predetermined at least partial agreement between the received signal with the latter, generates a signal to excite the attention of the user/s and also a further signal for providing information, the signal emitting component (7) comprising at least an optical display element (12) for making visible the signal for providing information upon predetermined at least partial agreement between the received, decoded signal and the memorized identification data.

2. Miniaturized device according to claim 1, characterised in that the signal emitting component (7) also comprises an acoustic display element.

3. Miniaturized device according to claim 1 or 2, characterised in that the signal emitting component (7) comprises the piezoelectric element (9) for generating a tone and an LCD display (12) for displaying optical information.

4. Miniaturized device according to one of claims 1 to 3, characterised in that a battery (5) supplying the RAM (2) associated with the microprocessor (4) and at least one solar cell (6) supplying the microprocessor (4) are provided as energy sources.

5. Miniaturized device according to claim 4, characterised in that the battery (5) supplying the static memory (3) is formed as a lithium battery.

6. Miniaturized device according to one of claims 1 to 5, characterised in that it comprises at least one confirmation key (10).

7. Miniaturized device according to claim 6, characterised in that the confirmation key (10) can be operated within a specified time interval after the signalling of the at least partial agreement between the emitted data block and the stored data block so as to store the displayed optical information for a specific time period.

8. Miniaturized device according to one of claims 1 to 7, characterised in that it comprises at least one deleting key (11).

9. Miniaturized device according to claim 8, characterised in that two deleting keys (11) are provided mutually spaced and integrated in the miniaturized device (1) to effect the deletion of the information stored in the RAM (3) when simultaneously activated.

10. Miniaturized device according to one of claims 1 to 9, characterised in that it has an integrated amplifier (13).

11. Miniaturized device according to one of claims 1 to 10, characterised in that it comprises a multi-frequency decoder (14), which is connected to the microprocessor (4).

12. Miniaturized device according to one of claims 1 to 11, characterised in that it can comprise several integrated game variations stored in a ROM (3).

13. Miniaturized device according to claim 12, characterised in that the LCD display (12) signals a sequence of numbers, specifically a telephone number upon at least partial agreement between the received, decoded signal and the stored identification code.

14. Miniaturized device according to one of claims 1 to 13, characterised in that a specific number of points can be stored in the RAM (2) for accumulation upon at least partial agreement between the transmitted data block and the stored data block.

15. Miniaturized device according to claim 14, characterised in that the number of points is storable in the RAM (2) upon actuation of the confirmation key (10).

16. Miniaturized device according to claim 12, characterised in that the acoustic signal transmitted by the television apparatus contains an encoded number and a specific position on the LCD display (12) and generates a signal when the LCD display (12) is correspondingly illed.

## Revendications

1. Petit appareil électronique, comportant au moins une source d'énergie intégrée, en particulier une source d'alimentation électrique, une unité d'enregistrement de signaux, ainsi qu'un microprocesseur, contenant une mémoire vive RAM, relié à cette unité d'enregistrement et à une mémoire morte (ROM), pour enregistrer et évaluer les signaux ou les données enregistrés, en tenant compte de données de base ou de données d'identification archivées dans le petit appareil, et au moins un composant de sortie de signaux, connecté au microprocesseur, composant qui, dans le cas d'une concordance entre le signal reçu et les données de base ou d'identification mémorisées, produit au moins un signal, le petit appareil étant conçu comme une petite plaque, et recevant des signaux acoustiques émis sans fil, contenant au moins un ensemble de données, caractérisé en ce que le petit appareil (1) est conçu comme une carte-chèque et reçoit les signaux acoustiques, émis sans fil par un appareil de télévision, et contenant au moins un ensemble de données, par l'intermédiaire d'une unité d'enregistrement de signaux (8) conçue comme un élément piézo-électrique (9), et envoie au microprocesseur (4) les signaux reçus et décodés, et que ce microprocesseur compare les signaux décodés aux données de base ou d'identification mémorisées, et, dans le cas d'une concordance prédéfinie, au moins partielle, entre le signal reçu et ces données, produit un signal provoquant l'attention du ou des utilisateurs, et de plus un signal supplémentaire, qui émet une information, le composant émetteur de signal (7) comportant au moins un élément d'affichage optique (12) pour visualiser le signal émettant l'information, lors de la concordance prédéfinie, au moins partielle, entre le signal décodé reçu et la caractéristique d'identification mémorisée.

2. Petit appareil selon la revendication 1, caractérisé en ce que le composant émetteur de signal (7) comporte aussi un élément d'affichage acoustique.

3. Petit appareil selon la revendication 1 ou 2, caractérisé en ce que le composant émetteur de signal (7) comporte l'élément piézo-électrique (9), destiné à produire un son, et un affichage à diodes à cristaux liquides (12), pour visualiser une information optique.

4. Petit appareil selon l'une des revendications 1 à 3, caractérisé en ce qu'on prévoit comme sources d'énergie une batterie (5), qui alimente une mémoire vive RAM (2) affectée au microprocesseur (4), et au moins une pile solaire (6), qui alimente le microprocesseur (4).

5. Petit appareil selon la revendication 4, caractérisé en ce que la batterie (5) alimentant la mémoire morte (3) est conçue comme une pile au lithium.

6. Petit appareil selon l'une des revendications 1 à 5, caractérisé en ce qu'il comporte au moins une touche de confirmation (10).

7. Petit appareil selon la revendication 6, caractérisé en ce que la touche de confirmation (10) peut être manoeuvrée à l'intérieur d'un certain intervalle de temps après signalisation de la concordance au moins partielle entre l'ensemble de données émis et l'ensemble de données mémorisé, pour mémoriser sur un certain intervalle de temps l'information optique affichée.

8. Petit appareil selon l'une des revendications 1 à 7, caractérisé en ce qu'il comprend au moins une touche d'effacement (11).

9. Petit appareil selon la revendication 8, caractérisé en ce que deux touches d'effacement (11) sont prévues, qui sont intégrées, physiquement à distance l'une de l'autre, dans le petit appareil (1), et qui, dans le cas d'une manoeuvre simultanée, provoque un effacement des informations archivées dans la mémoire vive (3).

10. Petit appareil selon l'une des revendications 1 à 9, caractérisé en ce qu'un amplificateur (13) y est intégré.

11. Petit appareil selon l'une des revendications 1 à 10, caractérisé en ce qu'il comporte un décodeur (14) à plusieurs tonalités, qui est connecté au microprocesseur (4).

12. Petit appareil selon l'une des revendications 1 à 11, caractérisé en ce que plusieurs variantes de jeu peuvent y être intégrées, en étant stockées dans une mémoire morte ROM (3).

13. Petit appareil selon la revendication 12, caractérisé en ce que l'affichage à diodes à cristaux liquides (12), dans le cas d'une concordance au moins partielle entre le signal décodé reçu et la caractéristique d'identification mémorisée, signalise une séquence de chiffres, en particulier un numéro de téléphone.

14. Petit appareil selon la revendication 12, caractérisé en ce que, dans le cas d'une concordance au moins partielle entre l'ensemble de données émis et l'ensemble de données mémorisé, un certain score (total de points) peut être mémorisé dans la mémoire vive (2), pour regroupement.

15. Petit appareil selon la revendication 14, caractérisé en ce que le score peut être mémorisé dans la mémoire vive (2) après manoeuvre de la touche de confirmation (10).

16. Petit appareil selon la revendication 12, caractérisé en ce que le signal acoustique émis par l'appareil de télévision contient, codés, un chiffre et une certaine zone sur l'affichage à diodes à cristaux liquides (12), et, quand l'affichage à diodes à cristaux liquides (12) est ainsi rempli, déclenche un signal.
